# EUROPÄISCHE PATENTSCHRIFT

(11) **EP 0 239 590 B1**
(45) Veröffentlichungstag und Bekanntmachung des Hinweises auf die Patenterteilung: **18.07.1990**
(21) Anmeldenummer: 86905661.4
(22) Anmeldetag: 26.09.1986
(51) Int. Cl.: B65D 75/20, B65D 85/60

(54) **PACKUNG ZUM VERPACKEN VON STÜCKIGEM VERPACKUNGSGUT**
PACK FOR CONTAINING A MATERIAL IN THE FORM OF PIECES
EMBALLAGE POUR ENVELOPPER UN MATERIAU EN MORCEAUX

(30) Priorität: 27.09.1985 AT 2817/85
(43) Veröffentlichungstag der Anmeldung: 07.10.1987
(73) Patentinhaber: TEICH AKTIENGESELLSCHAFT, 3200 Obergrafendorf (AT)
(72) Erfinder: JUD, Wilfried, A-3200 Obergrafendorf (AT)
(74) Vertreter: Stampfer, Heinz
(86) Internationale Anmeldenummer: AT8600062
(87) Internationale Veröffentlichungsnummer: WO8702011

(56) Entgegenhaltungen:
- FR-A- 2 032 994
- GB-A- 693 888
- US-A- 3 570 751

## Beschreibung

Schlauchbeutelpackung für stückiges Verpakkungsgut wie Schokolade mit einer aus einem flächigen, faltbaren Verpackungsmaterial gebildeten Hülle mit einer Längssiegelungsnaht, an der zwei streifenförmige Randbereiche des Verpakkungsmaterials innerhalb eines streifenförmigen Verbindungsbereichs an den Verpackungsmaterial-Innenseiten direkt durch eine lösbare Siegelungsverbindung miteinander verbunden sind, wobei diese Randbereiche der Längssiegelungsnaht auf die Packungshüllenoberfläche umgeschlagen sind und dabei an dem Randbereich, der nicht an der Packungshüllenoberfläche anliegt, der Verpackungsmaterialrand nicht bis an den streifenförmigen Verbindungsbereich heranreicht, sowie mit zwei zu dieser Längssiegelungsnaht senkrecht verlaufenden Quersiegelungsnähten.

Eine Schlauchbeutelpackung dieser Art ist aus der GB-A-693 888 bekannt. Beim Öffnen dieser Packung, die als Käsepackung beschrieben ist, werden an einem Ende der Längssiegelungsnaht deren Randbereiche an den Kanten angefaßt und auseinandergezogen. Dabei wird ein Teilbereich der Längssiegelungsnaht und die zu diesem benachbarte Schlauchbeutel-Quersiegelungsnaht aufgetrennt und das Verpackungsmaterial von einem Ende des Käseblocks abgeschält. Zur Durchführung dieser Manipulation sind beide Hände erforderlich. Nach Abtrennen von einer oder mehreren Scheiben von dem freigelegten Käseblock-Ende kann der Rest-Käseblock wieder vollständig in das Verpackungsmaterial eingehüllt werden.

Eine einfach zu öffnende Schlauchbeutelpakkung, die insbesondere zum Verpacken von Schokoladetafeln dient, ist ferner aus der DE-OS 24 58 462 bekannt. Die Längssiegelungsnaht liegt hier insbesondere an einer Teilungskerbe der Schokoladetafel an der dieser Kerbe abgewandten Rückseite der Packungshülle. Zum Öffnen der Packung wird die Schokoladetafel an dieser Teilungskerbe so abgeknickt, daß die Längssiegelungsnaht an der Außenseite des Knickes zu liegen kommt. Die beiden in der Längssiegelungsnaht miteinander verbundenen Verpackungsmaterial-Randbereiche werden unter Auftrennung der Siegelungsverbindung mit fortschreitendem Abknicken der Packung, von der Packungsinnenseite ausgehend, voneinander abgeschält und geben schließlich in der Packungshülle eine Öffnung frei.

Die in der genannten DE-OS beschriebene Packung wurde in den letzten Jahren in großem Umfang als Schokoladepackung benutzt. Bei dieser Packung muß jedoch, um ein sauberes Abknicken des Verpackungsgutes zu gewährleisten, die Längssiegelungsnaht praktsich immer an einer Teilungskerbe oder -stelle des Verpakkungsgutes liegen. Dies stellt eine nicht unwesentliche Einschränkung der Möglichkeiten für die Anordnung der Längssiegelungsnaht dar.

Die Erfindung, wie sie in den Ansprüchen gekennzeichnet ist, löst die Aufgabe, eine Schlauchbeutelpackung anzugeben, bei der die Längssiegelungsnaht unabhängig von der Lage einer Teilungskerbe oder -stelle des Verpackungsgutes, wie etwa die Teilungskerbe einer Schokoladetafel, angeordnet werden kann und die ohne Abknicken des Verpackungsgutes in einfacher Weise mit einer Hand zu öffnen ist.

Die Erfindung wird nachstehend anhand der Figuren eingehend erläutert. Soweit in diesen Figuren ein Verpackungsmaterial im Schnitt gezeigt wird, ist es zum besseren Verständnis übertrieben dick dargestellt.

Fig. 1 illustriert die Herstellung einer bevorzugten Ausführung der erfindungsgemäßen Schlauchbeutelpackung vor Ausbildung des Verpakkungsmaterialschlauches.

In der Verpackungsmaschine wird zunächst an einer von der Rolle abgezogenen Verpackungsmaterialbahn 1, die einseitig mit einer gegebenenfalls im Profil angebrachten Kaltsiegelungsschicht versehen ist, an einem Rand 2 eine Falte 3 gebildet, wobei die im Bereich der Falte 3 aneinanderliegenden Verpackungsmaterial-Innenseiten durch Kaltsiegelung miteinander verbunden werden. Die so mit einer Rand-Falte 3 versehene in ihrer Längsrichtung (d.h. in Fig. 1 senkrecht zur Zeichnungsebene) bewegte Verpackungsmaterialbahn 1 wird nun in üblicher Weise zur Bildung eines Verpackungsmaterialschlauches um die nacheinander zugeführten Verpackungsgutstücke, z.B. Schokoladetafeln 4, in Richtung der Pfeile 5 umgeschlagen, wonach man die Randbereiche 6, 6' (Fig. 2) der Verpackungsmaterialbahn 1 zur Bildung einer Längssiegelungsnaht miteinander verbindet.

Fig. 2 zeigt eine von dem Verpackungsmaterialschlauch umschlossene Schokoladetafel 4 in einer Teildarstellung im Schnitt. An der Längssiegelungsnaht erfolgt die Kaltsiegelverbindung der beiden Randbereiche 6, 6' über einen in Bahnlängsrichtung (d.h. in Fig. 2 in Richtung senkrecht zur Zeichnungsebene) verlaufenden streifenförmigen Verbindungsbereich 7.

Anschließend an die Herstellung des Verpakkungsmaterialschlauches wird bevorzugt an der Außenseite des Randbereiches 6' ein Heißschmelzkleber 8 (Hotmelt) aufgebracht und unmittelbar danach die beiden zur Längssiegelungsnaht miteinander verbundenen Randbereiche 6, 6' in Richtung des Pfeiles 10 auf die Packungshüllenoberfläche 9 umgeschlagen und dabei die mit dem Heißschmelzkleber versehene Außenseite des Randbereiches 6' vor Erstarrung des Schmelzklebers mit der Packungshüllenoberfläche 9 verklebt (siehe Fig. 3).

Der die Schokoladetafeln 4 umschließende Verpackungsmaterialschlauch wird nun jeweils zwischen zwei aufeinanderfolgenden Schokoladetafeln mit zwei parallel zueinander verlaufenden Quersiegelungsnähten 21 versehen und durch Trennschnitte zwischen diesen beiden Quersiegelungsnähten in Einzelschlauchpackungen unterteilt.

Die so hergestellte Schlauchbeutelpackung wird in Fig. 3 in einer Teildarstellung im Schnitt und in Fig. 4 in perspektivischer Darstellung gezeigt. Man erkennt die auf die Packungshüllenoberfläche 9 umgeschlagene und durch Klebung fixierte Längssiegelungsnaht mit der Falte 3 des Randbereiches 6, sowie eine der Quersiegelungsnähte 21, welche nun die Flossen 11 der Schlauchbeutelpackung bilden.

Das Öffnen der Packung sei nun anhand der Figuren 5 und 6 näher beschrieben, die - jeweils in einer Teildarstellung analog wie Fig. 3 - zwei verschiedene Phasen des Öffnungsvorganges zeigen. Zum Öffnen der Packung wird der Randbereich 6 an der Falte 3 angefaßt, in Richtung des Pfeiles 12 angehoben (Fig. 3) und weiter in Richtung des Pfeiles 12' bzw. 12" (Figuren 5 und 6) gezogen. Dabei wird, wie aus Fig. 5 zu erkennen ist, der Randbereich 6 unter Auftrennen der Siegelungsverbindung 7 der Längssiegelungsnaht vom Randbereich 6' abgeschält, bis schließlich (Fig. 6) die beiden Randbereiche 6 und 6' völlig voneinander getrennt sind. Dabei bildet sich mit zunehmendem Abziehen des Randbereiches 6 in Richtung des Pfeiles 12" eine sich zunehmend verbreiternde Öffnung 13 in der Packungshülle. Bei dem Öffnungsvorgang werden nach dem Auftrennen der Siegelungsverbindung 7 in der Längssiegelungsnaht - je nach Aufbau des Verpackungsmaterials oder der Höhe der Siegelnahtfestigkeit - im Bereich 14 (Fig. 4) die Quersiegelungsnähte 21 der Flossen 11 aufgeschält oder es reißt das Verpackungsmaterial in diesem Bereich 14 an diesen Flossen 11 ein.

Bei der vorstehend beschriebenen Packung wird beispielsweise ein dreischichtig aufgebautes Verpackungsmaterial verwendet, wie es in Fig. 1 im vergrößerten Detailschnitt dargestellt ist. Dieses Verpackungsmaterial besteht - von der Packungsaußenseite ausgehend - aus einer 0.012 bis 0.015 mm starken Folie 17 aus biaxial gerecktem Polypropylen (OPP), einem gestrichenen Papier 18 einer Grammatur von 40 bis 60 g/ m², einer 0.007 bis 0.009 mm starken Aluminiumfolie 19 und einer vorzugsweise im Profil aufgebrachten Kaltkleberbeschichtung 20 auf Latexbasis (2 bis 7 g/m² Feststoff).

Ein anderer vorteilhafter Verpackungsmaterialaufbau besteht aus einer 0.01 bis 0.015 mm starken OPP-Folie, an die sich zur Packungsinnenseite zu eine metallisierte OPP-Folie einer Stärke von 0.020 bis 0.025 mm oder eine metallisierte 0.012 bis 0.020 mm starke Folie aus Polyäthylenterephthalat (PETP) und daran die Kaltkleberbeschichtung anschließt.

Für die Herstellung einer relativ billigen Pakkung kann als Verpackungsmaterial vorteilhaft ein Verbund gewählt werden, der - von der Packungsaußenseite ausgehend - aus einer 0.007 bis 0.009 mm starken Aluminiumfolie, einem Papier einer Grammatur von 35 bis 60 g/ m² und der Kaltkleberbeschichtung besteht.

Fig. 7 zeigt nun in perspektivischer Darstellung eine Schlauchbeutelpackung in halbgeöffnetem Zustand. Diese Packung unterscheidet sich von der Packung gemäß Fig. 4, daß bei ihr die Außenseite des Randbereiches 6' mit der Packungshüllenoberfläche 9 nur innerhalb der mit 15 angedeuteten Bereiche an den Quersiegelungsnähten 21 der Flossen 11 z.B. durch Verklebung mittels eines punktförmig aufgebrachten Heißschmelzklebers 8 mit der Packungshüllenoberfläche 9 verbunden ist. Durch die Herstellung der Quersiegelungsnähte 21 wird die zwischen den beiden Randbereichen 6, 6' bestehende Längssiegelungsnaht straff gespannt, durch die Verklebung in den Bereichen 15 in diesem Zustand gehalten und dadurch über ihre ganze Länge in ihrer umgeschlagenen Lage fixiert.

Das Öffnen der Packung erfolgt dadurch, daß man das Ende 16 der Randbereich-Falte 3 anfaßt und in Richtung des Pfeiles 12'" abschält, wobei für ein vollständiges Öffnen vorteilhafterweise längs der Falte 3 ein- oder zweimal nachgegriffen wird. In Fig. 7 sind die abgeschälten Flächen der Längssiegelungsnaht 7 bzw. der Quersiegelungsnaht 21 einer Flosse 11 durch Punktierung angedeutet.

## Patentansprüche

1. Schlauchbeutelpackung für stückiges Verpackungsgut wie Schokolade mit einer aus einem flächigen, faltbaren Verpackungsmaterial gebildeten Hülle mit einer Längssiegelungsnaht, an der zwei streifenförmige Randbereiche (6, 6') des Verpackungsmaterials innerhalb eines streifenförmigen Verbindungsbereichs (7) an den Verpackungsmaterial-Innenseiten direkt durch eine lösbare Siegelungsverbindung miteinander verbunden sind, wobei diese Randbereiche der Längssiegelungsnaht auf die Packungshüllenoberfläche (9) umgeschlagen sind und dabei an dem außenliegenden Randbereich (6) der streifenförmige Verbindungsbereich (7) nicht bis an den Verpackungsmaterialrand heranreicht, sowie mit zwei zu dieser Längssiegelungsnaht senkrecht verlaufenden Quersiegelungsnähten (21), dadurch gekennzeichnet, daß der innenliegende Randbereich (6') schmäler ist als der andere und seine Außenseite zumindest bereichsweise mit der Packungshülle verklebt ist.

2. Schlauchbeutelpackung nach Anspruch 1, dadurch gekennzeichnet, daß der innenliegende Randbereich (6') nur im Bereich (15) der Quersiegelungsnähte mit der Packungshüllenoberfläche (9) durch Verklebung verbunden ist.

3. Packung nach Anspruch 1 oder 2, dadurch gekennzeichnet, daß diese Verklebung mit der Packungshüllenoberfläche (9) durch eine Heißschmelzkleber erfolgt ist.

4. Packung nach einem der Ansprüche 1 bis 3, dadurch gekennzeichnet, daß der außenliegende Randbereich (6) zwischen dem streifenförmigen Verbindungsbereich (7) und dem Verpackungsmaterialrand eine Falte (3) bildet, in welcher die Verpackungsmaterial-Innenseiten aneinander anliegen.

5. Packung nach Anspruch 4, dadurch gekennzeichnet, daß die aneinander anliegenden Verpakkungsmaterial-Innenseiten der Falte (3) durch Kaltsiegelung miteinander verbunden sind.

## Revendications

1. Emballage avec gaine ou poche souple pour des produits en morceaux à emballer, tels que du chocolat, comprenant une enveloppe en matière plate et pliable pour l'emballage, enveloppe pourvue d'un joint de scellement longitudinal, sur lequel deux zones de bords (6, 6') ayant dans la matière d'emballage la forme de bandes, sont reliées directement aux faces intérieures de la matière d'emballage formant ainsi une zone d'assemblage (7) en forme de bande, l'assemblage étant réalisé par scellement détachable, emballage dans lequel ces zones de bord du joint de scellement longitudinal sont rabattues sur la surface de l'enveloppe de l'emballage (9), tandis que, d'une part, sur la zone de bord (6) située à l'extérieur, la zone d'assemblage (7), en forme de bande, n'arrive pas au bord de la matière d'emballage et que, d'autre part, sont constitués en outre deux joints de scellement transversaux (21) perpendiculaires à ce joint longitudinal soudé, caractérisé en ce que la zone de bord (6') située à l'intérieur est plus étroite que l'autre et en ce que sa face extérieure est collée, au moins par endroits, avec l'enveloppe d'emballage.

2. Emballage avec gaine ou poche souple selon la revendication 1, caractérisé en ce que la zone de bord (6') située à l'intérieur est reliée par collage avec la surface (9) de l'enveloppe d'emballage uniquement dans la zone (15) des joints longitudinaux transversaux.

3. Emballage selon la revendication 1 ou 2, caractérisé en ce que le collage avec la surface (9) de l'enveloppe d'emballage est effectué à chaud avec une colle fondue.

4. Emballage selon l'une des revendications 1 à 3, caractérisé en ce que la zone de bord (6) située à l'extérieur entre la zone d'assemblage (7) en forme de bande et le bord de la matière d'emballage forme un repli (3) dans lequel les faces intérieures de la matière d'emballage viennent se superposer.

5. Emballage selon la revendication 4, caractérisé en ce que les faces intérieures de la matière d'emballage superposées sont scellées à froid.

## Claims

1. Tubular bag pack for packing material which is in the form of pieces, such as chocolate, with a wrapper formed from a flat, foldable packaging material having a longitudinal sealing seam to which two strip-shaped edge regions (6, 6') of the packaging material are joined directly to each other within a strip-shaped join region (7) on the insides of the packaging ial by a detachable sealed join, these edge reg f the longitudinal sealing seam being folded ;nto the wrapper surface (9) and the strip-sh in region (7) not extending as far as the e ₃f the packaging material on the outer edg; <ion (6), and also with two transverse seating ams (21) extending at right angles to this longitudinal sealing seam, characterised in that the inner edge region (6') is narrower than the other one, and its outside is bonded, at least in zones, to the wrapper.

2. Tubular bag pack according to Claim 1, characterised in that the inner edge region (6') is joined to the surface (9) of the wrapper by bonding only in the region (15) of the transverse sealing seams.

3. Pack according to Claim 1 or 2, characterised in that this bonding to the surface (9) of the wrapper is produced by a hot-melt adhesive.

4. Pack according to one of Claims 1 to 3, characterised in the outer edge region (6) between the strip ped join region (7) and the edge of the packs j material forms a fold (3) in which the insides of the packaging material lie against each other.

5. Pack according to Claim 4, characterised in that the insides of the packaging material of the fold (3) which lie against each other are joined together by cold-sealing.
